# EUROPÄISCHE PATENTSCHRIFT

(11) **EP 3 167 771 B1**
(45) Veröffentlichungstag und Bekanntmachung des Hinweises auf die Patenterteilung: **27.06.2018**
(21) Anmeldenummer: 16197918.2
(22) Anmeldetag: 09.11.2016
(51) Int. Cl.: A47G 1/02, F21V 21/35, F21V 21/14, F21Y 101/00, F21Y 115/10, F21Y 115/15, A47B 67/00, F21V 21/30

(54) **LEUCHTE**
LUMINAIRE
LUMINAIRE

(30) Priorität: 14.11.2015 DE 202015007869 U
(43) Veröffentlichungstag der Anmeldung: 17.05.2017
(73) Patentinhaber: E-lektra Gesellschaft für elektrotechnische Geräte mbH, 32130 Enger (DE)
(72) Erfinder: Jürgens, Dirk, 32361 Preußisch Oldendorf (DE)
(74) Vertreter: Schober, Mirko

(56) Entgegenhaltungen:
- US-A1- 2014 268 835

## Beschreibung

Gegenstand der Erfindung ist eine Leuchte mit wenigstens einer Leuchtvorrichtung, welche ein Leuchtmittel aufweist.

Es gibt eine Reihe von Anwendungen, bei denen Leuchten hinsichtlich des auszuleuchtenden Raumes flexibel gestaltet sein sollen. Ein Problem, welches dabei auftritt, liegt darin, dass die Leuchtvorrichtungen mit Spannung zu versorgen sind. Je flexibler die Anbringung und die Ausrichtbarkeit von Leuchtvorrichtungen sein soll, desto höher sind die Anforderungen an die Spannungsversorgung hinsichtlich der Unterbringung. Insbesondere sind solche Spannungsversorgungen nicht beliebig miniaturisierbar, so dass schon aus diesem Grund das Mitschleppen solcher Spannungsversorgungen in der Nähe des Leuchtmittels aus optischen Gründen nachteilig anmutet.

Durch das Aufkommen der Niedervolttechnik wurden die Sicherheitsanforderungen an die Spannungsführung geringer und die Beleuchtungsaufbauten variabler. Über Seilzüge, die auch der Stromversorgung dienen, werden Leuchtobjekte aufgehängt. Bekannt sind auch parallel gespannte Seile, zwischen die die Leuchtmittel aufgehängt werden.

In der Regel sind die Leuchtkörper an den Drähten fixiert, um einen guten Kontakt herzustellen. Solche Leuchten sind gerade in Umgebungen mit hoher Feuchtigkeit (Badezimmer, Küche) nicht ohne weiteres einsetzbar und eignen sich insbesondere nicht zur Wandmontage.

Die Aufgabe der Erfindung ist, eine Leuchte der eingangs genannten Art anzugeben, die die erwähnten Nachteile nicht aufweist.

Die Aufgabe wird durch eine Leuchte mit den Merkmalen des Anspruchs 1 gelöst. Bevorzugte Ausführungsformen werden in den abhängigen Ansprüchen beschrieben. Eine Leuchte gemäß dem Oberbegriff des Anspruchs 1 wird in US 2014/268835 A1 offenbart. Erfindungsgemäß ist das Leuchtmittel an einer stromführenden, stabförmigen und aus elektrisch leitendem Material gebildeten Kontaktvorrichtung angebracht, wobei die Kontaktvorrichtung einen ersten stabförmigen Abschnitt und einen demgegenüber elektrisch isolierten zweiten stabförmigen Abschnitt aufweist und zwischen den beiden stabförmigen Abschnitten eine elektrische Spannung anliegt. Über eine erste Halterung ist die Leuchtvorrichtung am ersten stabförmigen Abschnitt und über eine zweite Halterung am zweiten stabförmigen Abschnitt gehalten, wobei ein erster elektrischer Kontaktbereich der Leuchtvorrichtung an dem ersten stabförmigen Abschnitt und ein zweiter elektrischer Kontaktbereich der Leuchtvorrichtung am zweiten Abschnitt anliegt. Erfindungsgemäß ist vorgesehen, dass sich die beiden stabförmigen Abschnitte entlang einer gemeinsamen Achse erstrecken und axial hintereinander angeordnet sind, wobei in axialer Richtung eine Isolierung zwischen den beiden stabförmigen Abschnitten vorgesehen ist. Mit einer solchen Befestigung der Leuchtvorrichtung an einer stabförmigen Kontaktvorrichtung ist es möglich, einen platzsparenden Aufbau der Leuchte zu erreichen.

Wenn die stabförmige Kontaktvorrichtung bevorzugt senkrecht zum Boden angebracht ist, kann die Leuchtvorrichtung platzsparend untergebracht werden.

Derartige Leuchten lassen sich beispielsweise gut in Möbel integrieren. Dort können sie sowohl allein dekorativen wie durchaus auch anwendungsbezogenen Zwecken dienen. So können so ausgeführte Leuchtvorrichtungen z.B. in Spiegelschränken oder Spiegelhaltern angebracht werden und dabei noch viel Raum zum Anbringen eines Spiegels lassen. Auch ein Anbau an Vitrinen oder anderen Ausstellungs- und/oder Präsentationsflächen in Möbeln ist mit derartigen Leuchten möglich.

In einer bevorzugten Ausführungsform weisen die Kontaktbereiche Schleifkontakte auf. So ist es möglich, die Leuchtvorrichtung in unterschiedlichen Positionen an der stabförmigen Kontaktvorrichtung anzubringen, um so eine individuell ausgerichtete Beleuchtung zu ermöglichen.

In einer weiteren bevorzugten Ausführungsform sind deshalb die Halterungen so ausgelegt, dass die Leuchtvorrichtung an der Kontaktvorrichtung drehbar und/oder in Axialrichtung der Kontaktvorrichtung verschieblich ist. Bei dieser Ausführungsform ist dann die Positionierung nicht nur einstellbar fest, sondern unmittelbar variabel. So kann beispielsweise bei einer Präsentationsfläche die Leuchtvorrichtung so gedreht werden, dass das Objekt optimal ausgeleuchtet wird. Eine Verschiebung entlang der stabförmigen Kontaktvorrichtung kann, wenn die Kontaktvorrichtung waagerecht angebracht wurde, zur Ausleuchtung einer bestimmten Position ausgerichtet werden.

Bei einer senkrechten Anbringung der Kontaktvorrichtung kann durch die Verschiebung eine optimale Ausleuchtposition erreicht werden.

Bei einer Kombination von Drehung und Verschiebung entlang der Kontaktvorrichtung ist es möglich, die Ausleuchtung einfacher zu optimieren. So könnte beispielsweise bei einem Spiegelschrank im Bad die Leuchtvorrichtung so positioniert werden, dass die Ausleuchtung beispielsweise eines Gesichts hinsichtlich der Höhe und der Position optimiert wird.

In einer besonders bevorzugten Ausführungsform weist das Leuchtmittel eine LED und/oder OLED auf. Mit diesen Leuchtmitteln kann die Bautiefe der Leuchtvorrichtung weiter reduziert werden. Mit LEDs bzw. OLEDs lassen sich Leuchtflächen von nahezu beliebiger Fläche gestalten, ohne die Bauhöhe zu beeinflussen. Der Einsatz derartiger Leuchtmittel erhöht die Einsatzmöglichkeiten.

Anhand der Figuren 1 bis 2D wird die Erfindung anhand eines Ausführungsbeispiels näher erläutert.
- Figur 1 -: zeigt eine Leuchte mit zwei Leuchtvorrichtungen,
- Figur 2 -: zeigt eine Leuchtvorrichtung, wobei
- Figur 2A -: die Rückseite in perspektivischer Ansicht zeigt,
- Figur 2B -: eine Seitenansicht zeigt,
- Figur 2C -: ein Schnittbild senkrecht zur Darstellungsebene durch D in Figur 2B zeigt,
- Figur 2D -: einen vergrößerten Ausschnitt aus Figur 2C zeigt.

Die Figur 1 zeigt eine Leuchte 1 mit einem Zwischenraum, der durch die obere Abdeckung 2, der Rückwand 4 und der Bodenplatte 3 begrenzt wird. Seitlich wird der Zwischenraum durch je eine Leuchtvorrichtung 10 begrenzt. Im gezeigten Beispiel kann der Zwischenraum zum Beispiel zur Aufnahme eines Spiegels verwendet werden. Die Leuchtvorrichtung 10 weist ein Leuchtmittel 11, das hier flächig ausgeführt ist, und eine stabförmige Kontaktvorrichtung 5a, 5b auf, an der das Leuchtmittel 11 befestigt ist. Die stabförmige, metallisch leitende Kontaktvorrichtung umfasst einen ersten stabförmigen Abschnitt 5a und einen demgegenüber elektrisch isolierten zweiten stabförmigen Abschnitt 5b. Die Isolierung ist in dieser Figur 1 nicht gezeigt. Zwischen den stabförmigen Abschnitten der Kontaktvorrichtung 5a, 5b kann Spannung angelegt werden, um das Leuchtmittel zu betreiben. Wird die in Figur 1 gezeigte Leuchte 1 als Spiegel oder Spiegelschrank ausgebildet, so ist die Rückwand 4 verspiegelt bzw. als Spiegeltür ausgeführt. Hierbei könnte die Bodenplatte 3 als zusätzliche Ablage benutzt werden. Bei einer derartigen Anwendung ist es vorteilhaft, die Leuchtmittel 11 drehbar und in Axialrichtung der Kontaktvorrichtung 5a, 5b verschieblich auszuführen. Ein Benutzer kann dann beispielsweise sein Gesicht bei subjektivem Abstand vom Spiegel optimal mit dem Leuchtmittel 11 ausleuchten.

In der gezeigten Ausführungsform ist die Kontaktvorrichtung 5a, 5b senkrecht angebracht. Es ist allerdings auch möglich, die Kontaktvorrichtung waagerecht oder in einer beliebigen Raumrichtung auszurichten. Des Weiteren wird in der Figur die Leuchtfläche des Leuchtmittels 11 rechteckig dargestellt. Die Ausgestaltung der Leuchtfläche ist beliebig; sie kann auch rund, oval, dreieckig, sechseckig oder in jeder beliebigen Form ausgeführt sein. Dabei ist es nicht wichtig, ob die Fläche dabei eben oder irgendwie gewölbt ist. Gerade bei einem Einsatz von LEDs und/oder OLEDs ist jede beliebige Oberflächentopographie ausführbar.

Die Figur 2 zeigt eine Leuchtvorrichtung 10, umfassend ein Leuchtmittel 10 und eine stabförmige Kontaktvorrichtung 5a, 5b. In der Figur 2A wird gezeigt, wie das Leuchtmittel 11 mit einer ersten Halterung 14 an dem ersten stabförmigen Abschnitt 5a der Kontaktvorrichtung gehalten wird und mit einer zweiten Halterung 13 an dem zweiten Abschnitt 5b der Kontaktvorrichtung. Die Halterungen 13, 14 sind am unteren bzw. am oberen Ende des Leuchtmittels 11 angebracht und sind mit einem Kontaktabnehmer ausgestattet. Da die beiden Abschnitte 5a, 5b voneinander elektrisch isoliert sind (hier nicht gezeigt), kann zwischen den jeweiligen Abschnitten 5a, 5b der Kontaktvorrichtung eine elektrische Spannung angelegt werden, mit der das Leuchtmittel 11 betrieben werden kann. Aufgrund der dargestellten Länge des Leuchtmittels 11 wurde das Leuchtmittel 11 mit einer weiteren Halterung 12, mit der es an die Kontaktvorrichtung angebracht ist, stabilisiert. Die dargestellten Halterungen 12 - 14 sind so ausgeführt, dass das Leuchtmittel 11 um die stabförmige Kontaktvorrichtung 5a, 5b gedreht werden kann, was mit dem gebogenen Pfeil P angezeigt wird. Da es sich bei dieser Ausführung bei den Kontakten in den Halterungen 14 und 13 um Schleifkontakte handelt, lässt sich das Leuchtmittel 11 auch in Axialrichtung X der Kontaktvorrichtung 5a, 5b verschieben.

Es ist durchaus auch möglich, die Kontaktvorrichtung einseitig oder beidseitig mit Vertiefungen oder umlaufenden Nuten zu versehen. Werden dann in den Halterungen 13 und/ oder 14 Kugelkontakte eingesetzt, so rasten diese jeweils in die Vertiefungen ein und fixieren das Leuchtmittel 11 oder sie rasten in die umlaufenden Nuten ein, was dann die Höhe fixiert, aber ein weiteres Drehen des Leuchtmittels 11 erlaubt. Andere Kontakte in den Halterungen 13 und 14 sind je nach Anforderungen an die Flexibilität der Leuchtvorrichtung 10 denkbar.

Die Figur 2B zeigt die Seitenansicht einer Leuchtvorrichtung 10 gemäß der Figur 2A. Das sehr flach ausgeführte Leuchtmittel 11 ist mit drei Halterungen 12 - 14 an der stabförmigen Kontaktvorrichtung befestigt. Die Figur 2C zeigt einen Schnitt durch die Leuchtmittelvorrichtung 10 durch die Linie D der Figur 2B senkrecht zu der Zeichenebene.

In den Halterungen 13 und 14 sind die Kontakte angebracht, mit denen das Leuchtmittel 11 über die Kontaktvorrichtung 5a, 5b mit Strom versorgt wird. In Höhe des Halters 12 ist die Isolierung 15 dargestellt, die die Abschnitte 5a und 5b der Kontaktvorrichtung elektrisch isoliert. Somit kann eine Spannung an die Abschnitte angelegt werden, um die Leuchtvorrichtung 10 zu betreiben.

Die Positionierung der Isolierung 15 zwischen den beiden Abschnitten 5a, 5b der Kontaktvorrichtung ist beliebig.

Eine bevorzugte Ausführungsform ist, die Isolierung mittig oder zumindest fast mittig anzubringen, so dass die Abschnitte 5a, 5b gleich lang oder zumindest etwa gleich lang sind. Die Möglichkeit der Verschiebung in axialer Richtung X ist umso größer, je weiter der Abstand zwischen den Halterungen 13 und 14 ist. Um das Leuchtmittel 11 betreiben zu können, muss ein Halter 14 den Kontakt mit dem ersten Abschnitt 5a und der zweite Halter 13 den Kontakt mit dem zweiten Abschnitt 5b herstellen. Gerät einer der Kontakte auf die Isolierung 15 oder gar auf denselben Abschnitt wie der andere Halter, so kann das Leuchtmittel 11 nicht mehr betrieben werden. Soll die ganze Länge der Kontaktvorrichtung 5a, 5b ausgenutzt werden, empfiehlt es sich, die Ausdehnung des Leuchtmittels 11 in Richtung der Kontaktvorrichtung mindestens etwas mehr als halb so lang wie die Länge der Kontaktvorrichtung 5a, 5b auszubilden. Sind die entsprechenden Halterungen 13, 14 an den äußeren Enden angebracht, kann die Leuchte 1 in jeder Position des Leuchtmittels 11 betrieben werden.

Ist die Ausdehnung des Leuchtmittels 11 geringer oder die Halterungen 13, 14 nicht an den Enden des Leuchtmittels 11 montiert, besteht die Gefahr, die Leuchte 1 nicht in allen Positionen des Leuchtmittels 11 betreiben zu können.

Die in den Figuren 2 offenbarten Halterungen 12 - 14 sind so ausgeführt, dass sie die gesamte Breite des Leuchtmittels 11 abdecken. Dies ist von Vorteil bez. der Stabilität, insbesondere wenn das Leuchtmittel 11 sehr flach ausgeführt ist. Es ist durchaus möglich, dass die Halterungen 12 - 14 nicht die gesamte Breite des Leuchtmittels überdecken.

Die Figur 2D zeigt den Ausschnitt A der Figur 2C detaillieriter. Der Halter 13 umschließt den Abschnitt 5b der Kontaktvorrichtung derart, dass das Leuchtmittel 11 in der derzeitigen Position gehalten wird. Wird eine Kraft auf den Halter 13 ausgeübt, so bewegt er sich über die Oberfläche des Abschnitts 5b. Im Innern der Halterung ist ein Kontakt 17 angeordnet, der mit einem Ende 16 bevorzugt federnd oder kraftschlüssig gegen die Kontaktvorrichtung 5b drückt und somit den elektrischen Kontakt sicher herstellt. So kann das Leuchtmittel 11 in jede beliebige Position gebracht werden. Pos. 18 deutet ein optionales Gleitlager an, so dass sich - sofern vorhanden - der Halter 13 und auch die so ausgestatteten Halterungen 12 und 14 und damit die gesamte Leuchtvorrichtung 10 an den Abschnitten 5a, 5b mit möglichst wenig Reibung verschieben/drehen lässt.

## Patentansprüche

1. Leuchte (1) mit wenigstens einer Leuchtvorrichtung (10), welche ein Leuchtmittel (11) aufweist, wobei das Leuchtmittel (11) an einer stromführenden, stabförmigen und aus elektrisch leitendem Material gebildeten Kontaktvorrichtung (5a, 5b) angebracht ist, wobei die Kontaktvorrichtung (5a, 5b) einen ersten stabförmigen Abschnitt (5a) und einen demgegenüber elektrisch isolierten zweiten stabförmigen Abschnitt (5b) aufweist und zwischen den beiden stabförmigen Abschnitten (5a, 5b) eine elektrische Spannung anliegt, wobei weiter die Leuchtvorrichtung (10) über eine erste Halterung (14) am ersten stabförmigen Abschnitt (5b) und über eine zweite Halterung (13) am zweiten stabförmigen Abschnitt (5b) gehalten ist, wobei ein erster elektrischer Kontaktbereich (17) der Leuchtvorrichtung (10) an dem ersten stabförmigen Abschnitt (5a) und ein zweiter elektrischer Kontaktbereich (17) der Leuchtvorrichtung (10) am zweiten stabförmigen Abschnitt (5b) anliegt, **dadurch gekennzeichnet, dass** sich die beiden stabförmigen Abschnitte (5a, 5b) entlang einer gemeinsamen Achse erstrecken und axial hintereinander angeordnet sind, wobei in axialer Richtung eine Isolierung (15) zwischen den beiden stabförmigen Abschnitten (5a, 5b) vorgesehen ist.

2. Leuchte (1) nach Anspruch 1,
**dadurch gekennzeichnet,**
**dass** die Halterungen (13, 14) so ausgelegt sind, dass die Leuchtvorrichtung (10) an der Kontaktvorrichtung (5a, 5b) drehbar und/oder in Axialrichtung der Kontaktvorrichtung verschieblich ist.

3. Leuchte (1) nach einem der vorigen Ansprüche,
**dadurch gekennzeichnet,**
**dass** die elektrischen Kontaktbereiche (17) Schleifkontakte aufweisen.

4. Leuchte (1) nach einem der vorigen Ansprüche,
**dadurch gekennzeichnet,**
**dass** das Leuchtmittel (11) eine LED und/oder OLED aufweist.

## Claims

1. Luminaire (1) with at least one lighting device (10) which comprises a lamp (11) wherein the lamp (11) is attached to a current-carrying rod-like contact device (5a, 5b) formed from an electrically conductive material, wherein the contact device (5a, 5b) comprises a first rod-like portion (5a) and a second rod-like portion (5b) which is insulated electrically therefrom and wherein an electric voltage is placed between the two rod-like portions (5a, 5b), wherein furthermore the lighting device (10) is held on the first rod-like portion (5b) via a first holder (14), and on the second rod-like portion (5b) via a second holder (13), wherein a first electrical contact region (17) of the lighting device (10) adjoins the first rod-like portion (5a), and a second electrical contact region (17) of the lighting device (10) adjoins the second rod-like portion (5b),
**characterised in that**
the two rod-like portions (5a, 5b) extend along a common axis and are arranged axially behind each other, wherein insulation (15) is provided in the axial direction between the two rod-like portions (5a, 5b).

2. Luminaire (1) according to claim 1,
**characterised in that**
the holders (13, 14) are designed so that the lighting device (10) can be displaced in rotation on the contact device (5a, 5b) and/or in the axial direction of the contact device.

3. Luminaire (1) according to one of the preceding claims
**characterised in that**
the electrical contact regions (17) have sliding contacts.

4. Luminaire (1) according to one of the preceding claims
**characterised in that**
the lamp (11) has an LED and/or OLED.

## Revendications

1. Luminaire (1), avec au moins un dispositif d'éclairage (10), qui présente un moyen d'éclairage (11), sachant que le moyen d'éclairage (11) est installé sur un dispositif de contact (5a, 5b) conducteur de courant, en forme de barre et réalisé à partir d'un matériau conducteur électrique, sachant que le dispositif de contact (5a, 5b) présente une première section en forme de barre (5a) et une deuxième section en forme de barre (5b) isolée électriquement par rapport à celle-ci, et qu'une tension électrique est appliquée entre les deux sections en forme de barres (5a, 5b), sachant, de plus, que le dispositif d'éclairage (10) est maintenu sur la première section en forme de barre (5a) par l'intermédiaire d'un premier dispositif de support (14) et sur la deuxième section en forme de barre (5b) par l'intermédiaire d'un deuxième dispositif de support (13), sachant qu'une première section de contact électrique (17) du dispositif d'éclairage (10) porte contre la première section en forme de barre (5a) et qu'une deuxième section de contact électrique (17) du dispositif d'éclairage (10) porte contre la deuxième section en forme de barre (5b),
**caractérisé en ce que**
les deux sections en forme de barre (5a, 5b) s'étendent le long d'un axe commun et sont disposées axialement l'une derrière l'autre, sachant que, dans la direction axiale, une isolation est prévue entre les deux sections en forme de barres (5a, 5b).

2. Luminaire (1) selon la revendication 1,
**caractérisé en ce que**
les dispositifs de support (13, 14) sont conçus de manière à ce que le dispositif d'éclairage (10) puisse pivoter par rapport au dispositif de contact (5a, 5b) et / ou être déplacer dans la direction axiale des du dispositif de contact.

3. Luminaire (1) selon l'une des revendications précédentes,
**caractérisé en ce que**
les sections de contact électriques (17) présentent des contacts à glissement.

4. Luminaire (1) selon l'une des revendications précédentes,
**caractérisé en ce que**
le moyen d'éclairage (11) présente une LED et / ou une OLED.
